# EUROPÄISCHE PATENTSCHRIFT

(11) **EP 0 963 252 B1**
(45) Veröffentlichungstag und Bekanntmachung des Hinweises auf die Patenterteilung: **25.09.2002**
(21) Anmeldenummer: 98913525.6
(22) Anmeldetag: 26.02.1998
(51) Int. Cl.: B02C 19/12, B02C 13/286

(54) **VERFAHREN UND VORRICHTUNG ZUM BESCHICKEN UND BETREIBEN EINER ANLAGE WIE HAMMERBRECHER ZUM ZERKLEINERN VON RECYCELBAREN ALT-GÜTERN**
METHOD AND DEVICE FOR CHARGING AND OPERATING AN INSTALLATION SUCH AS A HAMMER CRUSHER TO CRUSH RECYCLABLE WASTE MATERIALS
PROCEDE ET DISPOSITIF POUR CHARGER ET FAIRE FONCTIONNER UNE INSTALLATION TELLE QU'UN CONCASSEUR A MARTEAUX ARTICULES POUR BROYER DES MATERIAUX USES RECYCLABLES

(30) Priorität: 28.02.1997 DE 19708185
(43) Veröffentlichungstag der Anmeldung: 15.12.1999
(73) Patentinhaber: Metso Lindemann GmbH, 40231 Düsseldorf (DE)
(72) Erfinder: VAN DER BEEK, August, D-41515 Grevenbroich (DE); KÖHL, Erich, D-40667 Meerbusch (DE); SPIESSHOFER, Thomas, D-41541 Dormagen (DE); KARNSTÄDT, Dieter, D-40213 Düsseldorf (DE)
(86) Internationale Anmeldenummer: DE9800568
(87) Internationale Veröffentlichungsnummer: WO98037969

(56) Entgegenhaltungen:
- EP-A- 0 458 059
- BE-A- 1 006 965
- US-A- 3 335 967
- US-A- 3 545 690
- PATENT ABSTRACTS OF JAPAN vol. 015, no. 128 (C-0818), 28.März 1991 & JP 03 012244 A (KAWASAKI HEAVY IND LTD), 21.Januar 1991,

## Beschreibung

### Technisches Gebiet

Die Erfindung betrifft ein Verfahren und die dazugehörige Einrichtung zum Beschikken und Betreiben einer Anlage, wie Hammerbrecher zum Zerkleinern von recycelbaren metallhaltigen Alt-Gütern, wie z.B. Alt-Automobile und/oder paketierter Schrott, mittels einer Zuführeinrichtung in einem kontinuierlichen Beschickungsablauf.

### Stand der Technik

Bei bekannten derartigen Anlagen besteht das Problem für, den Betriebsablauf wegen der schwer definierbaren Werte, wie Menge und Geometrie des aufzugebenden Alt-Gutes einen weitgehend kontinuierlichen Prozeßablauf von der Zuführung über die Zerkleinerung bis zur Abführung des zerkleinerten Gutes für die weitere Aufbereitung zu sichern.
Gemäß der EP 0 203 026 A2 ist ein Verfahrensablauf für einen Steinbrecher beschrieben, bei dem zwischen dem Beschickungsablauf und Zerkleinerungsprozeß Daten für den Brecher erfaßt und ausgewertet werden. Dabei ist für die Realisierung dieses Verfahrens davon auszugehen, daß das zu zerkleinernde Gestein eine relativ homogene mineralische Struktur darstellt und Gesteinsbrecher in dieser Hinsicht einfacher zu steuern sind. Deshalb besteht auch die Lösung des Problems einfach darin, Daten von einem Füllstandssensor und einem Brecherleistungssensor über je einen PID-Regler als Regelsignal zur Veränderung der Geschwindigkeit des Antriebs der Beschickungseinrichtung einzusteuern.

In der US 3,545,690 wird ein Hammerbrecher mit einer Beschickungseinrichtung beschrieben, die die Geschwindigkeit des zuzuführenden Metalls steuert, wobei auch hydraulische Mittel zum Anheben und Absenken der Beschickungseinheit vorgesehen sind. Das Wesen dieser Erfindung wird davon bestimmt, einerseits zu verhindern, daß das Metall nicht mit höherer Geschwindigkeit hineingezogen wird und andererseits dafür die Beschickungseinrichtung konstruktiv sicher auszubilden.

Mit der funktions- und konstruktionsmäßigen Ausbildung einer Zuführungsrutsche befaßte sich schon die in der US 3,335,967 offenbarte Anlage zum Zerkleinern von Autokarosserien. Hierbei sind Steuermittel für den Stromfluß der Antriebsmotoren vorgesehen, um auf Überlastungssituationen reagieren zu können.

Die Aufhebung der Schwankungen von Zerkleinerungsbeanspruchungen durch eine Erfassung des Niveaus des einzuziehenden Abfalls bezweckt eine Aufgabevorrichtung für einen Abfallzerkleinerer gemäß JP 03012244. Dazu wird auf der inneren Bodenfläche der Aufgabeschurre das Niveau des Aufgabegutes erfaßt und die Drehzahl des entsprechenden Antriebsmotors gesteuert. Weiterhin erfolgen eine Beeinflussung der Hydraulikzylinder sowie eine Kontrolle der Drehzahl des Motors für die Aufgabevorrichtung.

Der früher von der Anmelderin entwickelte Hammerbrecher nach der EP 0 458 059 zeigt schon eine Aufgabevorrichtung, die im wesentlichen eine Ladeschurre, einen Anpreßdeckel und zwei Walzen sowie einen Schwenkhebel umfaßt.

Schließlich integriert der verbesserte Zerkleinerer gemäß BE 1006965 eine Beschickungseinheit, die funktionell eine kompakte Kombination von Gehäuse und Aufgabemittel darstellt.

Die Auswertung des zuvor umrissenen Standes der Technik läßt schon allgemeine Rückschlüsse auf die Problematik des Prozesses der Zuführung des zu zerkleinernden Alt-Gutes zu. Es sind jedoch die bisherigen Nachteile, wie
- Verschleiß der technischen Mittel der Aufgabevorrichtung,
- Beseitigung des sogenannten Bananeneffekts durch einseitigen Walzendruck auf den einzuziehenden Schrott,
- Vermeidung von Aufgabestaus,
- das Nichtvorliegen von Auslastungsdaten des Zerkleinerungsprozesses für einen differenzierten Beschickungsablauf,
- eintretende Störungen und
- fehlende kompakte Integration sämtlicher peripherer Aggregate in die Gesamtanlage
in ihrer Komplexität ungelöst.

### Darstellung der Erfindung

Demgegenüber liegt der Erfindung die Aufgabe zugrunde, die vorgenannten Nachteile zu beseitigen und in Abhängigkeit vom aufzugebenden Material eines metallhaltigen Alt-Gutes einerseits eine weitgehend kontinuierliche Zuführung für den Zerkleinerungsprozeß zu sichern und andererseits durch Rückschlüsse aus dem Zerkleinerungsprozeß den Betriebsablauf energieoptimiert so zu steuern, daß nicht nur auf die Geschwindigkeit der Beschickungseinrichtung Einfluß genommen wird.

Erfindungsgemäß wird dies nach den Verfahrensmerkmalen entsprechend den Ansprüchen 1 bis 6 und mittels der verfahrensrealisierenden Aufgabevorrichtungsmerkmalen den Ansprüchen 7 bis 18 gelöst.

### Kurze Beschreibung der Zeichnungen

Die Erfindung wird anhand der Zeichnungen in mehreren Ausführungen dargestellt.

In den Zeichnungen zeigen
- Fig. 1: die Gesamtansicht einer Zerkleinerungsmaschine, ein sogenannter ZERDIRATOR®, zum Zerkleinern von Alt-Gütern 4 (Fig. 4), wie z.B. Altkarossen von Automobilen, ohne nachgeordnete Entstaubung mit der erfindungsgemäßen Zuführung,
- Fig. 2: die Ausführung einer erfindungsgemäßen, perspektivisch dargestellten Zuführeinrichtung, insbesondere gesehen im Bereich der Übergabe des Alt-Gutes 4 zur Zerkleinerungsmaschine 9 (Fig. 1),
- Fig. 3: eine Ausführung eines Hebelsystems 3 mit Lagerung einer Walze 2 in perspektivischer Ansicht und
- Fig. 4: eine Ausführung der Zuführeinrichtung mit der oberen Walze 2 vorgelagertem Preßdeckel 7 in Seitenansicht für besonders sperriges Altgut,
a) mit hochgestelltem Preßdeckel 7 und
b) mit Preßdeckel 7 in vorverdichtender Funktion.

### Bester Weg zur Ausführung der Erfindung

Im folgenden Ausführungsbeispiel wird zur verständlicheren Darstellung des Wirkungszusammenhanges zunächst die erfindungsgemäße Aufgabevorrichtung beschrieben.

Einer Zerkleinerungsmaschine 9 ist nach den Fig. 1 bis 4 als Zuführeinrichtung ein Gehäuse 1 mit integrierter Ladeschurre 1.1 und einer oberen, angetriebenen Walze 2 vorgeordnet. Gemäß Fig. 3 lagert die Walze 2 in einem Hebelsystem 3 und ist in den Seitenwänden 1.2 schwenkbeweglich geführt. Das Hebelsystem 3 stützt sich sowohl über Lager 3.1 im Gehäuse 1 als auch gegen den Druck von am Gehäuse befestigten Hydraulikzylindern als Krafterzeugungselemente 3.2 ab. Der Abstand zwischen der oberen Walze 2 und einem Boden 1.3 ist somit zur Erzielung eines auf ein zuzuführendes Alt-Gut wirkenden Druckes regelbar. Zugleich ist der Bereich (Ansicht nach Fig. 2) der Übergabe des Altgutes 4 von der Ladeschurre 1.1 zur Zerkleinerung durch die in der Höhe zum Boden 1.3 einstellbare obere Walze 2 und die Seitenwände 1.2 im Gehäuse 1 begrenzt. Es sind entsprechend der schematischen Darstellung nach Fig. 1 weiterhin Mittel 5.1, 5.2, 5.3 zur Erfassung von Daten während der Zuführung und zur Erfassung von Betriebswerten des Zerkleinerungsprozesses für eine Auswertung und Einsteuerung von erforderlichen Betriebsdaten aus einer Steuerzentrale 5 der Zerkleinerungsmaschine 9 vorgesehen.
Darüber hinaus ist für die Erfindung wesentlich, daß das Gehäuse 1 mit Ladeschurre 1.1 als kompakte Baueinheit mit den integrierten, bereits genannten Merkmalen ausgeführt ist.
Diese für den noch darzustellenden Verfahrensablauf wichtige Eigenschaft wird konstruktiv dadurch erreicht, daß die Zuführeinheit hinsichtlich ihrer Teilevielfalt wesentlich reduziert wurde und eine hydraulische Antriebseinheit in einem geschlossenen Raum unter der Ladeschurre 1.1 im Gehäuse 1 steht, wodurch infolge "kurzer Wege" des der Zerkleinerung zuzuführenden Alt-Gutes 4 erheblich auf den gesamten Betriebsprozeß der Anlage Einfluß genommen werden kann.
Diese Kompaktheit unterstützend besteht das Hebelsystem 3 aus zwei parallel angeordneten, im Knie 3.4 gelagerten Winkelhebeln 3.3, die an den Enden der vorderen Hebelarme die obere Walze 2 in Lagern 2.1 aufnehmen und an den Enden der unteren Hebelarme je mit den Hydraulikzylindern als Krafterzeugungselemente 3.2 verbunden sind. Im Bereich der Knie 3.4 weisen die Winkelhebel 3.3 eine den parallelen Abstand und den praktisch verwindungsfreien Zustand des Hebelsystems 3 sichernde Verbindung auf, was für den erfindungsgemäßen Verfahrensablauf von funktioneller Bedeutung ist.
Vorteilhaft für die verfahrensgemäße Zuführung wirkt sich die im Boden 1.3 der Ladeschurre 1.1 vorgesehene, angetriebene untere Walze 6 aus, wodurch
- ein Verschleiß der Ladeschurre 1.1 unter der oberen Walze 2 vermieden wird,
- der sogenannte nachteilige Bananeneffekt durch den einseitigen Walzendruck, infolge dessen sich der Schrott nach oben krümmt und die Eintrittsöffnung zur Zerkleinerung verfehlt, nicht eintritt und
- doppelte obere Andruckwalzen vermeidbar sind, die zum Aufgabestau führen würden.

Die untere Walze 6 läßt sich vorteilhaft per Kran nach oben ausheben. Damit ist es möglich, diese in einer Arbeitsschicht auszubauen. Der Bereich der Walze 6 ist nach unten und zur Seite abgedichtet. Schmutz und Flüssigkeiten, die an dieser Stelle durch den Spalt zwischen Walze 6 und Ladeschurre 1.1 dringen, werden sicher aufgefangen und in eine Materialabfuhrrinne weitergeleitet.

Die gesamte Zuführeinheit wird durch einen geschlossenen Hydraulikkreis angetrieben, wobei für den Antrieb der Walze 2 ein elektrohydraulischer Antrieb vorgesehen ist. Der Hydraulikantrieb ist leistungsgeregelt: Bei aufzugebenden leichten Schrotten wird hoher Durchsatz erreicht, bei problematischerem Schrott steht sofort ein hohes Drehmoment bereit. Dieser Antrieb für die Walzen 2 und 6 ist hier nicht näher dargestellt.

Die erfindungsgemäße Zuführeinheit ermöglicht eine Anpreßkraft von z.B. 500 kN. Normalerweise lastet die obere Walze 2 mit ihrem Eigengewicht auf das zugeführte Alt-Gut 4, bei sperrigem Material kann zusätzlich eine hydraulische Anpreßkraft zugeschaltet werden.
Vorteilhaft ist, daß das Pressen und Fördern des Alt-Gutes 4 als bisher getrennte Arbeitsgänge nunmehr gleichzeitig realisiert werden können.
Um das zu unterstützen, ist das Hebelsystem 3, wie beschrieben, gegen seitliches Verwinden versteift, so daß es sich nicht verdrehen kann, wenn das zugeführte Alt-Gut 4 auf einer Seite weniger nachgibt als auf der anderen. Auch bei schwierigem Material ist es jetzt möglich, die installierte Motorleistung ohne Unterbrechungen zu nutzen. Vor allem bietet die erfindungsgemäße Ausführung größere Sicherheit bei der Verarbeitung von Paketschrott, da auch hier infolge der von der oberen Walze 2 übertragenen Anpreßkraft eine relativ gleichmäßige Zuführung des Alt-Gutes zur Zerkleinerung gewährleistet ist.
Zugleich ist das Hebelsystem 3 mit einem seitlichen Schild versehen, der als Spritzschutz dient; wenn Material unter dem Druck der Treibrollen splittert, fängt dieser die wegfliegenden Teile auf.

Für besonders sperriges Material ist ein hydraulisch betriebener Preßdeckel 7 vorgesehen. Er verdichtet das aufgegebene Material, das sich vor den Walzen 2, 6 auf der Ladeschurre 1.1 befindet, so daß es besser gegriffen und in den Zerkleinerer gedrückt werden kann.

Diese erfindungsgemäße Zuführeinheit mit den die Erfindung wirkungsmäßig unterstützenden Ausgestaltungen nach den Ansprüchen 8 bis 18 für die Zerkleinerungsmaschine 9 stellt im wesentlichen die funktionell erforderliche Gesamtheit zur Durchführung des anschließend beschriebenen erfindungsgemäßen Verfahrens dar.

Zum Beschicken und Betreiben einer Anlage für das Zerkleinern von recycelbarem Alt-Gut 4 (Fig. 4), wie z.B. Karossen von Alt-Automobilen und/oder paketiertem Schrott mittels der oben beschriebenen Zuführeinrichtung in einem weitgehend kontinuierlichen Beschickungsablauf wird das Alt-Gut 4 durch die angetriebenen Walzen 2, 6 eingezogen, in weitgehend gleichmäßiger Menge der Zerkleinerung zugeführt, wobei einerseits Daten über die Mittel 5.1 während der Zuführung bzw. des Beschickungsablaufes wie für die gleichmäßige Menge aufgenommen und andererseits Daten des Zerkleinerungsprozesses über Mittel 5.2 erfaßt werden, um Einsteuerungsparameter für den Betrieb der Anlage über die Mittel 5.3 in der Steuerzentrale 5 zu gewinnen. Dadurch kann das Alt-Gut 4 energie- und betriebsoptimiert der Zerkleinerung zugeführt werden.
Dabei wird während des Beschickungsablaufes der Durchsatz nach den Parametern aus rückgewonnenen Daten des Zerkleinerungsprozesses wie Stückgröße und/oder Maschinenauslastung gesteuert, indem danach die Werte für die Zuführgeschwindigkeit und das erforderliche Einzugsdrehmoment und/oder den Anpreßdruck für mindestens eine der Walzen 2, 6 eingestellt, anschließend diese Werte für den Durchsatz des zu zerkleinernden Alt-Gutes 4 erfaßt und für die Leistungsdaten des Zerkleinerungsprozesses eingegeben, schließlich die Auslastungsdaten des Zerkleinerungsprozesses für einen differenzierten Beschickungsablauf eingesteuert, dabei eintretende Störungen, Unterbrechungen, Auswirkungen von Fehlern und/oder Schwankungen im Betriebsablauf als Signale für die Steuerung des energieoptimierten Betriebes der Anlage bis hin zur automatischen Unterbrechung des Anlagenbetriebes verarbeitet werden und mittels ständig ausgewerteter online-Daten von den jeweiligen Ereignispunkten/-stellen der jeweilige Betriebszustand der Anlage in der Steuerzentrale 5 darstell- und nachvollziebar ist.

Zu diesem Grundprinzip können die Verfahrensmerkmale gemäß einem der Ansprüche 2 bis 6 ergänzend und die Erfindung weiter ausbauend angewendet werden.

### Gewerbliche Anwendbarkeit

Insgesamt werden mit der Erfindung die Voraussetzungen geschaffen, bei vergleichsweise gleichen Antriebsleistungsdaten und Baugrößen vorbekannter Zerkleinerungsanlagen den Durchsatz zu erhöhen und verfahrensgemäß gesteuert der Zerkleinerung einen im Querschnitt weitgehend gleichmäßig vorverdichteten Strang zuzuführen.

## Patentansprüche

1. Verfahren zum Beschicken und Betreiben einer Anlage, wie Hammerbrecher zum Zerkleinern von recycelbaren metallhaltigen Alt-Gütern (4) jeglicher Art, wie z.B. Karossen von Alt-Automobilen und/oder paketierter Schrott, mittels einer Zuführeinrichtung in einem kontinuierlichen Beschickungsablauf, umfassend die Verfahrensschritte Einzug des Alt-Gutes (4) mittels mindestens einer angetriebenen und hinsichtlich des Anpreßdruckes einstellbaren Walze (2, 6), Zuführung des Alt-Gutes (4) in weitgehend gleichmäßiger Menge zu der Zerkleinerung und Erfassung von Daten während des Beschickungsablaufes und Zerkleinerungsprozesses zur Gewinnung und Einsteuerung von Betriebsparametern für die Zuführung des Alt-Gutes (4) und einen energie- und betriebsoptimierten Zerkleinerungsprozeß, wobei während des Beschickungsablaufes des Alt-Gutes (4) der Durchsatz nach Parametern aus rückgewonnenen Daten des Zerkleinerungsprozesses, wie Stückgröße, und/oder Maschinenauslastung gesteuert wird, **dadurch gekennzeichnet, daß** für einen automatischen Ablauf von der Beschickung bis zum Austrag des zerkleinerten Alt-Gutes (4)
a) Werte für die Zuführgeschwindigkeit und das erforderliche Einzugsdrehmoment und/oder den Anpreßdruck für mindestens eine der Walzen (2, 6) eingestellt werden,
b) anschließend diese Werte für den Durchsatz des zu zerkleinernden Alt-Gutes (4) erfaßt und für die Leistungsdaten des Zerkleinerungsprozesses eingegeben werden,
c) schließlich die Auslastungsdaten des Zerkleinerungsprozesses für einen differenzierten Beschickungsablauf eingesteuert werden,
d) dabei eintretende Störungen, Unterbrechungen, Auswirkungen von Fehlern und/oder Schwankungen im Betriebsablauf als Signale für die Steuerung des energieoptimierten Betriebes der Anlage bis hin zur automatischen Unterbrechung des Anlagenbetriebes verarbeitet werden und
e) mittels ständig ausgewerteter online-Daten von den jeweiligen Ereignispunkten/-stellen der jeweilige Betriebszustand der Anlage in einer Steuerzentrale (5) dargestellt und nachvollzogen wird.

2. Verfahren nach Anspruch 1, **dadurch gekennzeichnet, daß** zur Erkennung von sich anbahnenden Zerstörungen und zur Vermeidung von Brüchen der Maschinenelemente solche Maschinenzustände, wie Unwuchten, Schwingungen, Resonanzen und/oder Schall erfaßt, ausgewertet und ggf, für ein rechtzeitiges Stillsetzen der Anlage verwendet werden.

3. Verfahren nach Anspruch 1 oder 2, **gekennzeichnet durch** die Verwendung mindestens eines an einer Stelle der Anlage installierten Überlastungsschutzes.

4. Verfahren nach einem der Ansprüche 1 bis 3, **gekennzeichnet durch** die Verwendung eines Programms mit Hardware zur Erfassung und Auswertung der Daten für den Betriebsablauf.

5. Verfahren nach einem der Ansprüche 1 bis 4, **dadurch gekennzeichnet, daß** der Strom eines Antriebsmotors und/oder die Drehzahl einer Zerkleinerungsmaschine (9) für eine sich stufenlos ändernde Regelung der Zuführgeschwindigkeit des Alt-Gutes (4) verwendet werden.

6. Verfahren nach einem der Ansprüche 1 bis 5, **gekennzeichnet durch** eine Zuführung des Alt-Gutes (4) mit einer Erkennung/ Auswertung mindestens eines der Zustände
a) Alt-Gut (4) in der Ladeschurre (1.1),
b) Alt-Gut (4) vor mindestens einer der Walzen (2, 6),
c) gefördertes und/oder gepreßtes Alt-Gut (4) im Übergabebereich zur Zerkleinerungsmaschine (9),
d) Größe der Belastung des Antriebsmotors der Zerkleinerungsmaschine (9),
e) Größe der Belastung von mindestens einer der Walzen (2. 6).

7. Aufgabevorrichtung zur Durchführung des Verfahrens nach Anspruch 1, bestehend aus einem Gehäuse mit integrierter, seitenbegrenzter, schiefer Ebene als Ladeschurre und einer oberen, angetriebenen und hinsichtlich des Anpreßdruckes einstellbaren Walze, **umfassend**
- eine Lagerung der oberen Walze (2) in einem Hebelsystem (3), eine schwenkbewegliche Führung der Walze (3) in Seitenwänden (1.2) des Gehäuses (1) und eine Abstützung des Hebelsystems (3) sowohl über Lager (3.1) im Gehäuse (1) als auch gegen den Druck mindestens eines, die Einstellung des Abstandes zwischen der Walze (2) und einem Boden (1.3) der Ladeschurre (1.1) bewirkenden Krafterzeugungselementes (3.2),
- eine Begrenzung des Bereiches der Übergabe des Alt-Gutes (4) von der Ladeschurre (1.1) zur Zerkleinerung durch die in der Höhe zum Boden (1.3) einstellbare Walze (2) und die Seitenwände (1.2) im Gehäuse (1),
- Mittel (5.1, 5.2) zur Erfassung von Daten während des Beschickungsablaufes und Zerkleinerungsprozesses und Mittel (5.3) zur Einsteuerung von erforderlichen Betriebsdaten dafür und
- eine Gestaltung des Gehäuses (1) als kompakte Baueinheit
**dadurch gekennzeichnet, daß** das Hebelsystem (3) aus zwei parallel angeordneten Winkelhebeln (3.3) besteht, die an den Enden der vorderen Hebelarme die Walze (2) in Lagern (2.1) aufnehmen, die Winkelhebel (3.3) im Knie (3.4) am Gehäuse (1) in Lagern (3.1) abgestützt sind und an den Enden der unteren Hebelarme je mit einem Krafterzeugungselement (3.2), welche sich am Gehäuse (1) abstützen, verbunden sind, wobei die Winkelhebel (3) mindestens im Bereich der Knie (3.4) eine den parallelen Abstand und den praktisch verwindungsfreien Zustand des Hebelsystems (3) sichernde Verbindung aufweisen und das Gehäuse (1) mindestens ein Krafterzeugungselement (3.2) bzw. mindestens eine Antriebseinheit aufnimmt.

8. Aufgabvorrichtung nach Anspruch 7, **dadurch gekennzeichnet, daß** die Ladeschurre (1.1) im Boden (1.3) mindestens eine untere, angetriebene Walze (6) aufnimmt, die im Gehäuse (1) gelagert ist.

9. Aufgabevorrichtung nach Anspruch 7 oder 8, **dadurch gekennzeichnet, daß** der oberen Walze (2) ein Preßdeckel (7) vorgeordnet ist.

10. Aufgabevorrichtung nach einem der Ansprüche 7 bis 9, **dadurch gekennzeichnet, daß** das Krafterzeugungselement (3.2) ein Hydraulikzylinder mit Kolben für die Druckbeaufschlagung der oberen Walze (2) mittels der Winkelhebel (3.3) ist.

11. Aufgabevorrichtung nach einem der Ansprüche 7 bis 10, **dadurch gekennzeichnet, daß** eine Antriebseinheit für den Antrieb mindestens eine der Walzen (2, 6) vorgesehen ist.

12. Aufgabevorrichtung nach einem der Ansprüche 7 bis 11, **dadurch gekennzeichnet, daß** mindestens eine der Walzen (2,6) Bordscheiben mit Abstreiferfunktion zur querschnittdefinierbaren Zuführung des quasi zu einem Strang vorverdichteten Alt-Gutes (4) aufweist.

13. Aufgabevorrichtung nach einem der Ansprüche 7 bis 12, **dadurch gekennzeichnet, daß** mindestens eine der Walzen (2, 6) mit einem hydraulischen Antrieb verbunden ist.

14. Aufgabevorrichtung nach einem der Ansprüche 7 bis 13, **dadurch gekennzeichnet, daß** mindestens im der unteren Walze (6) nachgeordneten Bereich auswechselbare Schleißplatten (8) vorgesehen sind.

15. Aufgabevorrichtung nach einem der Ansprüche 7 bis 14, **dadurch gekennzeichnet, daß** die Mittel (5.1) zur Erfassung von Daten bzw. Zuständen während des Beschickungsablaufes mindestens eine Microwellenschranke aufweisen.

16. Aufgabevorrichtung nach einem der Ansprüche 7 bis 15, **dadurch gekennzeichnet, daß** die Mittel (5.2) zur Erfassung von Daten bzw Zuständen des Zerkleinerungsprozesses Stromwerte des Antriebsmotors und/oder Drehzahlwerte des Rotors der Zerkleinrungsmaschine (9) aufnehmen.

17. Aufgabevorrichtung nach einem der Ansprüche 7 bis 16, **dadurch gekennzeichnet, daß** für die Walze (2) ein hydrostatischer Antrieb vorgesehen ist.

18. Aufgabevorrichtung nach einem der Ansprüche 7 bis 17, **dadurch gekennzeichnet, daß** die Mittel (5.1) zur Erfassung von Daten bzw. Zuständen während des Beschickungsablaufes den Flüssigkeitsdruck des elektrohydraulischen Antriebs der Walze (2) aufnehmen.

## Claims

1. A method for charging and operating an installation for crushing recyclable waste materials (4) of any kind, such as for example used car chassis and/or bundled scrap, by means of a feed mechanism in a continuous charging cycle, comprising the procedural steps of drawing in of the waste material (4) by means of at least one driven roller (2, 6), feeding the waste material (4) in a substantially homogeneous quantity for crushing and collecting data during the charging cycle and crushing process for obtaining and regulating operating parameters for the feeding of waste material (4) and an optimised energy consumption and operational crushing process, **characterised in that** for automatic cycling from supply to discharge of the crushed waste material (4)
a) values are set for the feed rate and the required draw-in torque and/or the contact pressure for at least one of the rollers (2, 6),
b) then these values for the throughput of the waste material (4) to be crushed are obtained and input for the output data of the crushing process,
c) finally the charge data of the crushing process for a differentiated charging cycle are input,
d) incidental faults, interruptions, effects of errors and/or fluctuations in the operating cycle are processed as signals for controlling the optimum energy operation of the installation including automatic interruption of the installation operation, and
e) by means of constantly evaluated online data from the respective event points/sites the respective operating status of the installation is displayed and traced in a control centre (5).

2. The method as claimed in Claim 1, **characterised in that** for recognising self-correcting destruction events and avoiding breaks of the machine elements such machine conditions as balance errors, vibrations, resonances and/or unpitched sound, are collected, evaluated and used if required for prompt shutdown of the installation.

3. The method as claimed in Claim 1 or 2, **characterised by** the use of at least one overload protection unit installed at a site in the installation.

4. The method as claimed in any one of Claims 1 to 3, **characterised by** the use of a program with hardware for collecting and evaluating the data for the operating cycle.

5. The method as claimed in any one of Claims 1 to 4, **characterised in that** the current of a drive motor and/or the speed of a crushing machine (9) are used for a continuous regulating of the feed rate of the waste material (4).

6. The method as claimed in any one of Claims 1 to 5, **characterised by** automatic feed of the waste material (4) by the recognition/evaluation of at least one of the conditions
a) waste material (4) in the charging chute (1.1),
b) waste material (4) in front of at least one of the rollers (2, 6),
c) conveyed and/or compacted waste material (4) in the transition region to the crushing machine (9),
d) extent of the loading of the drive motor of the crushing machine (9),
e) extent of the loading of at least one of the rollers (2, 6).

7. A feeding device for carrying out the process as claimed in Claim 1, comprising a housing with integrated, laterally restricted, steep plane as charging chute and an upper roller which is driven and adjustable with respect to the contact pressure, comprising
- arrangement of the upper roller (2) in a lever system (3), swivelling guiding of the roller (3) in side walls (1.2) of the housing (1) and support of the lever system (3) both via bearings (3.1) in the housing (1) and against the, pressure of at least one power-generating element (3.2) effecting adjustment of the distance between the roller (2) and a floor (1.3) of the charging chute (1.1),
- limiting of the region of transfer of the waste material (4) from the charging chute (1.1) to crushing by the roller (2) adjustable in height to the floor (1.3) and the side walls (1.2) in the housing (1),
- means (5.1, 5.2) for collecting data during the charging cycle and crushing process and means (5.3) for inputting operating data required therefor and
- configuration of the housing (1) as a compact structural unit,
**characterised in that** the lever system (3) comprises two parallel arranged angle levers (3.3) which accommodate the roller (2) in bearings (2.1) at the ends of the front lever arms, **in that** the angle levers (3.3) are supported in the knee (3.4) on the housing (1) in bearings (3.1) and in each case are attached by the ends of the lower lever arms to a power-generating element (3.2), which are supported on the housing (1), whereby the angle levers (3) at least in the region of the knee (3.4) have a connection ensuring the parallel distance and the practically torsion-free state of the lever systems (3) and the housing (1) takes up at least one power-generating element (3.2) or at least one drive unit.

8. The feeding device as claimed in Claim 7, **characterised in that** the charging chute (1.1) in the floor (1.3) takes up at least one lower driven roller (6) which is borne in the housing (1).

9. The feeding device as claimed in Claim 7 or 8, **characterised in that** a tympan (7) is arranged upstream of the upper roller (2).

10. The feeding device as claimed in any one of Claims 7 to 9, **characterised in that** the power-generating element (3.2) is a hydraulic cylinder with pistons for pressurisation of the upper roller (2) by means of the angle levers (3.3).

11. The feeding device as claimed in any one of Claims, 7 to 10, **characterised in that** a drive unit is provided to drive at least one of the rollers (2, 6).

12. The feeding device as claimed in any one of Claims 7 to 11, **characterised in that** at least one of the rollers (2, 6) has flanged wheels with stripping function for profile-definable guiding of the waste material (4) quasi precompacted into a billet.

13. The feeding device as claimed in any one of Claims 7 to 12, **characterised in that** at least one the rollers (2, 6) is connected to a hydraulic drive.

14. The feeding device as claimed in any one of Claims 7 to 13, **characterised in that** exchangeable friction plates (8) are provided at least in the region downstream of the lower roller (6).

15. The feeding device as claimed in any one of Claims 7 to 14, **characterised in that** the means (5.1) for collecting data or conditions during the charging cycle have at least one microwave barrier.

16. The feeding device as claimed in any one of Claims 7 to 15, **characterised in that** the means (5.2) for collecting data or conditions of the crushing process record current values of the drive motor and/or speed values of the rotor of the crushing machine (9).

17. The feeding device as claimed in any one of Claims 7 to 16, **characterised in that** a hydrostatic drive is provided for the roller (2).

18. The feeding device as claimed in any one of Claims 7 to 17, **characterised in that** the means (5.1) for collecting data or conditions during the charging cycle record the fluid pressure of the electrohydraulic drive of the roller (2).

## Revendications

1. Procédé de chargement et d'exploitation d'une installation, comme les concasseurs à marteaux pour concasser des marchandises usagées (4) recyclables contenant du métal, de tous types, telles que par exemple les carrosseries de vieilles automobiles et/ou des ferrailles empaquetées, au moyen d'un dispositif d'alimentation dans une opération de chargement en continu, comprenant les étapes de procédé consistant à introduire la marchandise usagée (4) au moyen d'au moins un rouleau (2, 6) entrainé et réglable en ce qui concerne la pression appliquée, à introduire la marchandise usagée (4) en une quantité essentiellement constante pour le concassage et à acquérir des données pendant l'opération de chargement et le processus de concassage en vue de la collecte de paramètres d'exploitation et leur pilotage pour commander l'introduction de la marchandise usagée (4) et un processus de concassage optimisé sur le plan de l'énergie et de l'exploitation, pendant l'opération de chargement de la marchandise usagée (4), le débit étant commandé en fonction de paramètres issus de données récupérées du processus de concassage, telles que la taille des fragments, et/ou la charge de travail des machines, **caractérisé en ce que**, pour une opération automatique depuis le chargement jusqu'à la production de la marchandise usagée (4) concassée,
a) des valeurs sont ajustées pour la vitesse d'alimentation et le couple d'entrée nécessaire et/ou la pression appliquée pour au moins un des rouleaux (2, 6),
b) ces données sont ensuite acquises pour le débit de la marchandise usagée (4) à concasser et sont saisies pour les données de productivité du processus de concassage,
c) finalement les données de charge de travail du, processus de concassage sont pilotées pour commander une opération de chargement différenciée,
d) les perturbations, les interruptions, les effets d'erreurs et/ou de fluctuations qui s'y produisent pendant le déroulement de l'exploitation sont traités sous forme de signaux pour commander le fonctionnement optimalisé en énergie de l'installation, jusqu'à l'interruption automatique de l'exploitation de l'installation, et
e) l'état de fonctionnement respectif de l'installation est représenté et suivi dans un poste de commande (5) au moyen des données en ligne évaluées continuellement, provenant des points/lieux d'événements.

2. Procédé selon la revendication 1, **caractérisé en ce que**, pour détecter des destructions qui se préparent, et pour éviter des ruptures de composants de machine, des états de machine tels que les déséquilibres, les vibrations, les résonances et/ou le bruit acoustique sont détectés, évalués et éventuellement employés pour arrêter à temps l'installation.

3. Procédé selon la revendication 1 ou 2, **caractérisé par** l'emploi d'au moins une protection contre une surcharge, installée en un lieu de l'installation.

4. Procédé selon l'une quelconque des revendications 1 à 3, **caractérisé par** l'emploi d'un programme avec du matériel pour détecter et évaluer les données pour le déroulement de l'exploitation.

5. Procédé selon l'une quelconque des revendications 1 à 4, **caractérisé en ce que** le courant d'un moteur d'entraînement et/ou la vitesse de rotation d'une machine de concassage (9) sont employés pour un régulation à variation continue de la vitesse d'alimentation en marchandise usagée (4).

6. Procédé selon l'une quelconque des revendications 1 à 5, **caractérisé par** une alimentation en marchandise usagée (4) avec détection/évaluation d'au moins un des états :
a) marchandise usagée (4) dans la goulotte de chargement (1.1),
b) marchandise usagée (4) devant au moins un des rouleaux (2, 6),
c) marchandise usagée transportée et/ou pressée dans la zone de transfert vers la machine de concassage (9),
d) grandeur de la sollicitation du moteur d'entraînement de la machine de concassage (9),
e) grandeur de la sollicitation d'au moins un des rouleaux (2, 6).

7. Appareil de chargement pour réaliser le procédé selon la revendication 1, constitué d'un bâti avec un plan intégré, oblique, limité par des côtés en tant que goulotte de chargement et un rouleau supérieur, entraîné et ajustable en ce qui concerne la pression appliquée, comprenant
- une disposition du rouleau supérieur (2) dans un système à levier (3), un guidage pivotable du rouleau (3) dans des parois latérales (1.2) du bâti (1) et un support du système à levier (3) aussi bien par l'intermédiaire d'un palier (3.1) dans le bâti (1), que contre la pression d'au moins un élément produisant une force (3.2) ayant pour effet d'ajuster la distance entre le rouleau (2) et un fond (1.3) de la goulotte de chargement (1.1),
- une délimitation de la zone de transfert de la marchandise usagée (4) à partir de la goulotte de chargement (1.1) vers le concassage, par le rouleau (2) dont la hauteur au sol (1.3) peut être ajustée et par les parois latérales (1.2) dans le bâti (1),
- des moyens (5.1, 5.2) pour acquérir des données pendant l'opération de chargement et le processus de concassage et des moyens (5.3) pour piloter ces derniers à partir des données d'exploitation nécessaires, et
- une réalisation du bâti (1) sous forme d'unité de construction compacte
**caractérisé en ce que** le système à levier (3) est constitué de deux leviers coudés (3.3) disposés en parallèle qui reçoivent aux extrémités des bras de levier de devant, le rouleau (2) dans des paliers (2.1), les leviers coudés (3.3) dans le coude (3.4) sur le bâti (1) sont soutenus dans des paliers (3.1), et au niveau des extrémités des bras de levier inférieurs, ils sont chacun liés à un élément produisant une force (3.2), lesquels prennent appui sur le bâti (1), les leviers coudés (3) présentant au moins dans la zone du coude (3.4) une liaison assurant l'écartement parallèle et l'état pratiquement sans torsion du système à levier (3) et le bâti (1) recevant au moins un élément produisant une force (3.2) ou au moins une unité d'entraînement.

8. Dispositif de chargement selon la revendication 7, **caractérisé en ce que** la goulotte de chargement (1.1) reçoit dans le fond (1.3), au moins un rouleau inférieur entraîné (6) qui est monté dans le bâti (1).

9. Dispositif de chargement selon la revendication 7 ou 8, **caractérisé en ce que**, un couvercle de pression (7) est disposé devant le rouleau supérieur (2).

10. Dispositif de chargement selon l'une quelconque des revendications 7 à 9, **caractérisé en ce que** l'élément produisant une force (3.2) est un cylindre hydraulique avec piston pour alimenter en pression le rouleau supérieur (2) au moyen du levier coudé (3.3).

11. Dispositif de chargement selon l'une quelconque des revendications 7 à 10, **caractérisé en ce qu'**une unité d'entraînement est prévue pour l'entraînement d'au moins un des rouleaux (2, 6).

12. Dispositif de chargement selon l'une quelconque des revendications 7 à 11, **caractérisé en ce que**, au moins un des rouleaux (2, 6) présente des poulies à rebord ayant une fonction de racle pour introduire avec une section définissable une marchandise usagée (4) compressée a préalable quasiment en un brin.

13. Dispositif de chargement selon l'une quelconque, des revendications 7 à 12, **caractérisé en ce que**, au moins un des rouleaux (2, 6) est relié à un entraînement hydraulique.

14. Dispositif de chargement selon l'une quelconque des revendications 7 à 13, **caractérisé en ce que**, au moins des plaques d'usure (8) remplaçables sont prévues dans la zone disposée après le rouleau inférieur (6).

15. Dispositif de chargement selon l'une quelconque des revendications 7 à 14, **caractérisé en ce que** les moyens (5.1) pour acquérir des données et/ou des états pendant le déroulement du chargement présentent au moins une barrière à micro-ondes.

16. Dispositif de chargement selon l'une quelconque des revendications 7 à 15, **caractérisé en ce que** les moyens (5.2) pour acquérir des données ou des états du processus de concassage, reçoivent des valeurs de courant du moteur d'entraînement et/ou des valeurs de la vitesse de rotation du rotor de la machine de concassage (9).

17. Dispositif de chargement selon l'une quelconque des revendications 7 à 16, **caractérisé en ce qu'**un entraînement hydrostatique est prévu pour le rouleau (2).

18. Dispositif de chargement selon l'une quelconque des revendications 7 à 17, **caractérisé en ce que** les moyens (5.1) pour acquérir des données ou des états pendant l'opération de chargement reçoivent la pression de liquide de l'entraînement électrohydraulique du rouleau (2).
